# EUROPÄISCHE PATENTSCHRIFT

(11) **EP 2 503 976 B1**
(45) Veröffentlichungstag und Bekanntmachung des Hinweises auf die Patenterteilung: **27.01.2016**
(21) Anmeldenummer: 10781502.9
(22) Anmeldetag: 22.11.2010
(51) Int. Cl.: A61G 7/057, A47C 23/06

(54) **Verformbares Stützelement und Liegesystem**
Deformable support element and bed system
Élément de soutien déformable, et système de couchage

(30) Priorität: 23.11.2009 CH 17972009
(43) Veröffentlichungstag der Anmeldung: 03.10.2012
(73) Patentinhaber: EMPA Eidgenössische Materialprüfungs- und Forschungsanstalt, 8600 Dübendorf (CH)
(72) Erfinder: CAMPANILE, Flavio, 8603 Schwerzenbach (CH); SAUTER, Michael, 8413 Neftenbach (CH)
(74) Vertreter: P&TS SA (AG, Ltd.)
(86) Internationale Anmeldenummer: PCT/EP2010/067899
(87) Internationale Veröffentlichungsnummer: WO 2011/061317

(56) Entgegenhaltungen:
- EP-A2- 0 674 893
- EP-A2- 0 788 786
- WO-A1-00/66061
- WO-A1-97/30674
- US-A- 5 531 658

## Beschreibung

### Technisches Gebiet

Die Erfindung bezieht sich auf ein verformbares Stützelement und Liegesystem aus den erfindungsgemässen Stützelementen entsprechend den unabhängigen Ansprüchen. Das Liegesystem ist insbesondere zum Einsatz bei der Prävention der Entstehung von Dekubitus bei Liegendpatienten geeignet.

### Stand der Technik

Antidekubitusbetten zur Prophylaxe eines Druckgeschwürs sind bereits aus dem Stand der Technik bekannt geworden. Durch Minderdurchblutung der Auflage des Patientenkörpers auf der Matratze kommt es an diesen Stellen zu Nekrosen und offenen Geschwüren ("Wundliegen"). Aus diesem Grund schlägt beispielsweise DE19632611 vor, bei einem Bett die Druckverteilung durch eine Vielzahl von Kolben, die gleitend in die Auflagefläche integriert, und miteinander über einen Ausgleichsbehälter verbunden sind, zu verändern, wodurch sie sich der Körperform des Patienten anpassen können. Zu dem gleichen Zweck offenbart DE10307916 eine mikrointegrierte dynamisch-adaptive Krankenunterlage und die Gebrauchsmusterschrift AT000168U1 eine Bettunterkonstruktion mit integriertem, hydraulischem Puffer.

EP0788786 beschreibt eine Ausführungsform mit einer zentralen Welle, an einer eine Vielzahl von Latten eines Lattenrosts befestigt sind. Wenn die zentrale Welle nun gedreht wird, verändert sich Form und Lage der Latten. Diese Latten sind an einem Ende eingehakt und am anderen Ende derart fixiert, so dass nur eine Bewegung innerhalb der Ebene der Latte möglich ist.

WO0066061 offenbart hingegen ein Antidekubitusbett, bei einem seitlich Streben vertikal ausfahrbar sind. Die Streben sind an einer Auflage befestigt. Die Form einer Auflage, die zentral befestigt ist, wird auf diese einfache Weise verändert und die Lage des Patienten kann beeinflusst werden.

Die meisten bekannt gewordenen Systeme sind jedoch erst anwendbar, wenn es bereits bei einem Patienten zu einem Dekubitus gekommen ist. Sie eignen sich wenig bis gar nicht zur Prävention von Dekubitus. Um die hohen Pflegekosten zu senken, die durch Dekubituspatienten entstehen, braucht es aber ein System, welches bereits vorher eingesetzt werden kann.

Nachteilig an den bekannt gewordenen Ausführungsbeispielen ist zudem, dass keine herkömmlichen Schaumstoffmatratzen verwendet werden können.

### Darstellung der Erfindung

Es ist ein Ziel der Erfindung, ein Liegesystem herzustellen, das zur Dekubitusprävention und Therapie eingesetzt werden kann.

Es ist ein anderes Ziel der Erfindung, ein Liegesystem herzustellen, in dem eine Schaumstoffmatratze eingesetzt werden kann.

Es ist ein anderes Ziel der Erfindung, ein einfach herzustellendes Stützelement bereitzustellen, auf welchem ein Liegesystem zur Dekubitusprävention und zur Therapie hergestellt werden kann.

Es ist ein anderes Ziel der Erfindung, ein einfach herzustellendes Stützelement bereitzustellen, welches seine Verformbarkeit im Wesentlichen aufgrund der Kombination von biegesteifen und biegeweichen Elementen erreicht.

Es ist ein anderes Ziel der Erfindung, ein einfach herzustellendes Stützelement bereitzustellen, welches sich durch eine reduzierte Anzahl von Teilen auszeichnet.

Erfindungsgemäss wird dieses Ziel bei einem verformbaren Stützelement zum Einsatz in einem Liegesystem und einem Liegesystem mit den Merkmalen des jeweiligen unabhängigen Anspruchs erreicht.

Erfindungsgemäss wird dieses Ziel insbesondere mit einem verformbaren Stützelement zum Einsatz in einem Liegesystem erreicht, das umfasst:
- eine längliche Auflage mit einem biegesteifen, mittleren Teil und zwei biegeweichen Teilen, die sich jeweils seitlich vom biegesteifen, mittleren Teil befinden, wobei die Auflage eine Ober- und eine Unterseite, zwei Querseiten und zwei Enden aufweist;
- zwei Randauflagen;
- biegeweiche Randelemente, von denen jeweils ein Randelement mit einem Ende der Auflage verbunden ist, welche biegeweichen Randelemente eine gerichtete Bewegung der biegeweichen Teile der Auflage aus einer unbelasteten Konfiguration, in der die Randelemente jeweils auf den Randauflagen aufliegen, durch Belastung nach oben und nach innen zum mittleren Teil der Auflage hin zulassen; und
- einen oder mehrere Aktuatoren, der oder die zur Verformung der Auflage zwischen den Randelementen und unterhalb der Auflage angeordnet sind.

Vorteilhaft kann die Auflage des Stützelements durch die Betätigung des oder der Aktuatoren eine gerade Form annehmen oder in eine Wellenform oder eine nach oben oder unten gerichtete Bewegung verformbar ist. Somit ist sie geeignet, um liegende Patienten gezielt zu bewegen und ein Wundliegen zu verhindern.

Ein unter der Auflage angeordnetes Führungselement kann vorzugsweise verschiedene Formen und Gestalten annehmen. So ist es denkbar, dass ein Dreieck mit zwei Schenkeln einem Verbindungspunkt zur Auflage einzusetzen. Es ist auch möglich, eine Federkonstruktion mit zwei Verbindungspunkten zur Auflage herzustellen. Damit ist eine gerichtete Bewegung des biegesteifen Teils nach oben oder unten möglich. In einer weiteren Ausführungsform werden Bänder eingesetzt, die jeweils seitlich an der Auflage oder an der Unterseite der Auflage befestigt sind.

Vorteilhaft kann sich zwischen den biegeweichen Randelementen und den Randauflagen jeweils ein Gelenk befinden.

Der biegesteife, mittlere Teil der Auflage ist 5- bis 70- mal und vorzugsweise 20- bis 50- mal biegesteifer, als der biegeweiche Teil der Auflage, umfasst 10 bis 50% der Länge der Auflage, und ist um die Mitte der Auflage zentriert. Der biegeweiche Teil der Auflage ist entweder dünner ist als der biegesteife, mittlere Teil der Auflage oder weist Materialaussparungen auf oder besteht aus einem anderen Material mit geringerer Steifigkeit. Ziel ist es, dass der biegesteife Teil, sich bei den anliegenden Kräfte nicht oder nur minimal verformt und als Führung der biegeweichen Teilen dient. Die flexiblen Teile biegen sich vorteilhaft bei Anlegung einer Kraft und geben der Konstruktion somit die gewünschte Verformung anzunehmen. In Abhängigkeit der Aktuatoren kann das Stützelement somit eine gerade Form annehmen oder ist in eine Wellenform (sinusförmig) oder eine nach oben oder unten gerichtete Bewegung verformbar ist.

Zur optimalen Verformung greifen die Aktuatoren im Übergangsbereich zwischen dem biegesteifen, mittleren Teil und dem biegeweichen Teil ein, um eine Kraft einzuleiten.

Allgemeinen kann das Stützelement einstückig durch Spritzguss hergestellt sein oder mehrstückig, wobei die Auflage mit den biegeweichen Randelementen und dem Führungselementen verklebt sein können. Alle Teile des Stützelements können aus unverstärktem oder glasfaserverstärktem Kunststoff hergestellt sein.

Unterhalb der Aktuatoren und des Führungselements sollte sich ein Boden des Stützelements befinden, welcher die Kraft der Aktuatoren aufnimmt.

Die Randauflagen können ein Profil und eine Arretierungsvorrichtung aufweisen, um mit einer seitlichen Führungsschiene des Liegesystems verbunden zu werden.

Erreicht wird dieses Ziel auch durch ein Liegesystem bestehend aus einer Anzahl von verformbaren Stützelementen entsprechend einem der vorhergehenden Ansprüche, wobei die Stützelemente nebeneinander angeordnet sind und das Lattenrost des Liegesystems bilden. Dabei kann das Führungselement von verschiedenen Stützelementen des Liegesystems verschieden sein. Dadurch kann erreicht werden, dass verschiedene Stellen des menschlichen Körpers verschiedenen bewegt werden, beispielsweise Arme, Oberkörper und Beine in der gezeigten Wellenform und Hüfte und Gesäss in der gezeigten nach oben und unten gerichteten Bewegung.

Weitere vorteilhafte Ausführungsformen sind in den Unteransprüchen angegeben.

### Kurze Beschreibung der Figuren

Die Erfindung wird anhand der beigefügten Figuren näher erläutert, wobei
- **Fig. 1**: eine Gesamtansicht eines erfindungsgemässen Stützelements zeigt,
- **Fig. 2**: eine Gesamtansicht eines erfindungsgemässen Stützelements mit pneumatischen Aktuatoren zeigt, wobei
- **Fig. 2a-c**: die Details I, II, III der Fig. 2 illustrieren,
- **Fig. 3a-d**: verschiedene Formen zeigen, die durch erfindungsgemässes Stützelement erzeugt werden können,
- **Fig. 4a-c**: verschiedene Ausführungsformen des biegeweichen Führungselements zeigen;
- **Fig. 5**: ein weiteres Ausführungsbeispiel der Erfindung, in unbelastetem Zustand;
- **Fig. 6**: ein weiteres Ausführungsbeispiel der Erfindung, in unbelastetem Zustand; und
- **Fig. 7**: mehrere Stützelemente mit einer seitlichen Führungsschiene des Liegesystems in einer unbelasteten Position oder Konfiguration zeigen.

### Wege zur Ausführung der Erfindung

Eine Gesamtansicht eines verformbaren Stützelements 1 gemäss der vorliegenden Erfindung ist in der Figur 1 gezeigt. Es besteht aus einer länglichen Auflage 2, die aus zwei Teilen besteht: einem biegesteifen, mittleren Teil 2a und zwei biegeweichen Teilen 2b, wobei ein biegeweicher Teil 2b jeweils seitlich von dem mittleren Teil 2a angeordnet ist. Die längliche Auflage 2 hat als äussere Abgrenzung zwei kürzere Enden und zwei längere Querseiten. Die vorliegende Erfindung macht sich zur Nutze, dass der biegeweiche Teil 2b durch Krafteinwirkung biegbar oder allgemein verformbar ist, während der biegesteife Teil 2a bei den angewendeten Kräften die Form nicht oder nur minimal verändert und beide verbundenen Teile 2b so in die gewünschte Form führen kann. Zu diesem erfindungsgemässen Zwecke ist der biegesteife, mittlere Teil 2a der Auflage 2 5- bis 70-mal biegesteifer als der biegeweiche Teil 2b der länglichen Auflage 2. In einer bevorzugten Ausführungsform ist der Teil 20- bis 50- mal biegesteifer als der biegeweiche Teil 2b. Konstruktiv kann der biegeweiche Teil 2b der Auflage 2 dünner als der biegesteife, mittlere Teil 2ä der Auflage 2 sein (wie in der Fig. 1 gezeigt). Es ist auch denkbar, dass der biegeweiche Teil 2b der Auflage 2 am Rand oder in der Mitte Materialaussparungen aufweist (nicht dargestellt) oder aus einem anderen Material mit geringerer Steifigkeit besteht.

Das Stützelement 1, das als Latte in einem Lattenrost eines Bettes dient, hat eine Länge, die der Breite eines Bettes entspricht, und eine Breite zwischen 30mm und maximal 150mm. Diese Abmasse erlauben eine gute Verformbarkeit des Stützelements 1. Der biegesteife, mittlere Teil 2a wird dabei zwischen 10 bis 50% der Länge der Auflage 2 umfassen, und in bezug auf die Länge um die Mitte der Auflage 2 zentriert sein. Die Länge bezieht sich auf die Länge zwischen Randrandelementen 3 also der Breite des Bettes (ohne mögliche seitliche Abschrankungen des Bettes).

Ein biegeweiches Randelement 3 befindet sich jeweils an einem kürzeren Ende der länglichen Auflage 2 und ist mit der Auflage 2 verbunden, so dass Randelement 3 und Ende jeweils ineinander übergehen. Unterhalb des Randelements 3 befindet sich eine Randauflage 4, mit der jedes der Randelemente 3 verbunden sein kann. Das Randelement 3 könnte an dieser Stelle auch mit dem Boden 6 verbunden sein. Die Randauflagen 4 weisen wie gezeigt ein Profil und eine Arretierungsvorrichtung auf, um das Stützelement 1 mit zwei seitlichen Führungsschienen 8 des Liegesystems zu verbinden, wie dies in Fig. 5 gezeigt ist. Die Randauflagen 4 umgreifen dabei jeweils die Führungsschiene 8. Die Führungsschiene 8 ist als Hohlprofil ausgeführt. Fig. 5 zeigt zur Vereinfachung beispielhaft nur ein ausgewähltes Stützelement 1. Es werden jedoch in der Praxis eine Vielzahl von Stützelementen 1 an der Führungsschiene 8 nebeneinander vorhanden sein.

Die Auflage 2 weist eine einem Patienten zugewandte Fläche (Oberseite) auf, die eine Matratze, die eine Schaumstoffmatratze sein kann, etc. gelegt wird und eine dem Patienten abgewandete Fläche (Unterseite) auf. In diesen nach unten zeigende Fläche kann an dem biegesteifen Teil 2a mindestens ein biegeweiches Führungselement 5 befestigt sein. Dieses Führungselement 5 führt die Bewegung des biegesteifen, mittleren Teils 2a bei einer Verformung des Stützelements 1.

Die Figur 2 zeigt eine Gesamtansicht eines erfindungsgemässen Stützelements, wobei zusätzlich zwei Aktuatoren 7 gezeigt sind. Die Aktuatoren arbeiten vorzugsweise mit Luft. Die Anzahl der Aktuatoren 7 kann je nach Ausführungsform und gewünschter Formveränderung variieren. Die Aktuatoren 7 befinden sich vorteilhaft auf jeder Seite des Führungselements 5 zwischen den Randelementen 3 unterhalb der Auflage 2. Vorteilhaft bringen die Aktuatoren 7 ihre Kraft im Übergangsbereich zwischen dem biegesteifen, mittleren Teil 2a der Auflage 2 und dem biegeweichen Teil 2b der Auflage 2 ein. Sie sorgen für die gezielte Verformung des erfindungsgemässen Stützelements 1 durch Krafteinwirkung auf die Auflage 2.

Unterhalb der Aktuatoren 7 und des Führungselements 5 kann sich ein Boden 6 befinden, welcher die Kraft der Aktuatoren 7 aufnimmt. Als Boden 6 kann beispielsweise eine Sandwichkonstruktion verwendet werden. Wie in Figur 2 sichtbar erstreckt sich der Boden 6 zwischen den beiden Randauflagen 4.

Die Figur 2a zeigt das Detail I der Figur 2 und eine Ausführungsform des biegeweichen Randelements 3. Das Randelement 3 ist so konstruiert, dass eine gerichtete Bewegung des biegeweichen Teils 2b der Auflage 2 nach oben und nach innen zum mittleren Teil 2a der Auflage 2 aus der unbelasteten Position bzw. Konfiguration möglich ist. Eine nach unten gerichtete Bewegung wird jedoch dadurch verhindert, dass das Randelement 3 auf der Randauflage 4 bei Krafteinwirkung aufliegt. Dadurch wird beispielsweise ein Abbrechen des Teils oder ein Sturz einer Person verhindert, die sich auf den Rand des Bettes setzt. Durch die vorgeschlagene Konstruktion wird zudem eine nach aussen gerichtete Bewegung verhindert. Das biegeweiche Randelement 3 wird in der gezeigten Ausführungsform aus einer Lasche gebildet, welche mit seinen zwei Seiten parallel zu den Randelementen 4 verläuft. Die äussere Seite der Lasche wird weiter über das Randelement 4 geführt und ist dort mit dem biegeweichen Teil 2b der Auflage 2 verbunden. Andere Konstruktionen dieses Randelements 3 sind denkbar, sofern die Funktion erhalten bleibt, dass die geforderte Führung erreicht wird. So kann insbesondere die Grösse der Lasche variieren.

Die Figur 2b zeigt das Detail II der Figur 2 und die Verbindung zwischen der Auflage 2 und dem Führungselement 5. Die Figur 2c zeigt das Detail III der Figur 2. Es wird dabei insbesondere gezeigt, dass die Aktuatoren 7 ihre Kraft vorteilhaft im Übergangsbereich zwischen dem biegesteifen, mittleren Teil 2a der Auflage 2 und dem biegeweichen Teil 2b der Auflage 2 einbringen.

In einer Ausführungsform kann das Stützelement 1 einstückig durch Spritzguss hergestellt sein. Es auch denkbar die Teile einzeln herzustellen und so die Auflage 2 mit den biegeweiche Randelementen 3 und dem Führungselementen 5 zu verkleben. Hier eignet sich beispielsweise eine Dickschichtverklebung. Das Stützelement 1 ist vorteilhaft aus unverstärktem oder glasfaserverstärktem Kunststoff hergestellt.

Die Figuren 3a-d zeigen beispielhaft verschiedene Formen zeigen, die durch erfindungsgemässes Stützelement 1 erzeugt werden können. Die ist durch Krafteinleitung in den Aktuatoren 7 und die Verwendung von verschiedenen Führungselementen 5. Wie bereits in Figur 2 gezeigt kann die Auflage 2 des Stützelements 1 durch die gleichzeitige Betätigung der Aktuatoren 7 eine gerade Form annehmen.

Entsprechend den Figuren 3a, b kann die Auflage 2 in eine Wellenform sinusförmig bewegt werden. Dies geschieht durch Betätigung eines der beiden Aktuatoren 7, während der jeweils andere entlastet wird. Das dreieckige Führungselement 5 hält den biegesteifen, mittleren Teil 2a der Auflage 2 in Position und führt die Bewegung. Beide Schenkel werden dabei verdreht. Die nach oben und innen gerichtete Bewegung des Randelements 3 wird in der Fig. 3a an der linken Seite beispielhaft gezeigt. Resultierend aus beiden Bewegungen bewegt sich das Ende der Auflage in einer Kurve nach innen.

In den Figuren 3c, d wird ein Federelement als Führungselement 5 verwendet; wobei das Element an zwei Punkten an dem biegesteifen Teil 2a der Auflage 2 verbunden ist. Dadurch ist eine nach oben oder unten gerichtete Bewegung möglich, in dem die Aktuatoren 7 gleichzeitig be- oder entlastet werden.

Die Fig. 4a-c zeigen verschiedene Ausführungsformen des biegeweichen Führungselements 5. Es kann sich um ein Dreieck mit einem Verbindungspunkt zur Auflage 2 handeln (Fig. 4a) oder eine Federkonstruktion mit zwei Verbindungspunkten zur Auflage 2 sein.

Fig. 5 zeigt eine weitere Ausführungsform der Erfindung in unbelastetem Zustand. In dieser Ausführungsform werden seitliche Bänder als Führungselemente 5 verwendet. Als Bänder können so genannte Gurtenbänder eingesetzt werden, wie sie auch bei Ruchsäcken eingesetzt werden. Diese sind aus Polypropylen hergestellt und dehnen sich kaum aus. Die Breite ist variabel, sollte aber nicht grösser als die Breite der länglichen Auflage sein. Die Dicke ist ebenfalls variabel, beispielsweise kann sie 1.4mm betragen. Die Randelemente 3 sind in dieser Ausführungsform mit einem Gelenk 9 ausgestattet, so dass sie eine gerichtete Bewegung der biegeweichen Teile 2b der Auflage 2 aus einer unbelasteten Konfiguration, in der die Randelemente 3 jeweils auf den Randauflagen 4 aufliegen, durch Belastung nach oben und nach innen zum mittleren Teil 2a der Auflage 2 hin zulassen.

Fig. 6 zeigt eine weitere Ausführungsform der Erfindung in unbelastetem Zustand. In dieser Ausführungsform werden ebenfalls Bänder als Führungselemente 5 verwendet. Diese Bänder sind am Boden 6 und an dem biegesteifen Teil 2a der Auflage 2 befestigt. Es werden wiederum die genannten Gurtenbänder eingesetzt. Auf jeder Seite sind jeweils zwei Bänder zwischen den genannten Elementen gespannt, wobei zwischen den Bändern eine Lücke gelassen wurde. Randelemente 3, Randauflagen 4 und der Übergang zwischen den biegeweichen Teile 2a und den Randelementen 3 ist wie in der Ausführungsform der Fig. 1 ausgeführt.

Die vorliegende Erfindung bezieht sich auch auf ein Liegesystem, welches aus einer Anzahl von verformbaren Stutzelementen 1 besteht, wobei die Stützelemente nebeneinander angeordnet sind und den Lattenrost des Liegesystems bilden, wie dies in Fig. 7 angedeutet ist. Dabei kann das Führungselement 5 von verschiedenen Stützelementen 1 des Liegesystems verschieden sein. Dadurch kann erreicht werden, dass verschiedene Stellen des menschlichen Körpers verschiedenen bewegt werden, beispielsweise Arme, Oberkörper und Beine in der gezeigten Wellenform und Hüfte und Gesäss in der gezeigten nach oben und unten gerichteten Bewegung. Die Aktuatoren 7 jedes Stützelements 1 in dem Liegendsystem sind einzeln ansteuerbar, so dass nur einzelne Partien oder Latten des Lattenrosts bewegt werden können. Vorteilhaft weist das Liegesystem zwei seitliche Führungsschienen 8 auf, an denen jeweils eine Randauflage 4 des Stützelements 1 zum Beispiel durch Arretierung befestigbar ist. Das vorgestellte Liegesystem kann vorteilhaft zur Prävention von der Entstehung und zur Therapie von Dekubitus eingesetzt werden. Die Bewegung der Auflage (Amplitude der Wellen, der Höhe, etc.) kann entsprechend dem Bedürfnis des Patienten durch Betätigung der Aktuatoren eingestellt werden. Vorteilhaft setzt sich das System aus wenigen Komponenten zusammen und ist somit kostengünstiger herzustellen, billiger in der Wartung und einfacher zu reparieren. Insbesondere ist es einfach möglich, einzelne Stützelemente 1 auszutauschen, sofern dies notwendig erscheint. Vorteilhaft kann das System auch mit einer Schaumstoffmatratze eingesetzt werden.

### Bezugszeichenliste

- 1: Stützelement
- 2: Auflage
- 2a: biegesteifer Teil der Auflage 2
- 2b: biegeweicher Teil der Auflage 2
- 3: Randelement
- 4: Randauflage
- 5: Führungselement
- 6: Boden
- 7: pneumatischer Aktuator
- 8: Führungselement
- 9: Gelenk

## Patentansprüche

1. Verformbares Stützelement (1) zum Einsatz in einem Liegesystem umfassend:
• eine längliche Auflage (2) mit einem biegesteifen, mittleren Teil (2a) und zwei biegeweichen Teilen (2b), die sich jeweils seitlich vom biegesteifen, mittleren Teil (2a) befinden, wobei die Auflage (2) eine Ober- und eine Unterseite, zwei Querseiten und zwei Enden aufweist;
• zwei Randauflagen (4);
• biegeweiche Randelemente (3), von denen jeweils ein Randelement (3) mit einem Ende der Auflage (2) verbunden ist, welche biegeweichen Randelemente (3) eine gerichtete Bewegung der biegeweichen Teile (2b) der Auflage (2) aus einer unbelasteten Konfiguration, in der die Randelemente (3) jeweils auf den Randauflagen (4) aufliegen, durch Belastung nach oben und nach innen zum mittleren Teil (2a) der Auflage (2) hin zulassen; und
• einen oder mehrere Aktuatoren (7), der oder die zur Verformung der Auflage (2) zwischen den Randelementen (3) und unterhalb der Auflage (2) angeordnet sind.

2. Verformbares Stützelement (1) gemäss Anspruch 1, mit mindestens einem Führungselement (5), das an der Unterseite des biegesteifen, mittleren Teils (2a) der Auflage befestigt ist, und eine Bewegung des biegesteifen, mittleren Teils (2a) bei einer Verformung des Stützelements (1) führt.

3. Verformbares Stützelement (1) gemäss Anspruch 2, **dadurch gekennzeichnet, dass** das Führungselement (5) ein Dreieck mit einem Verbindungspunkt zur Auflage (2) oder eine Federkonstruktion mit zwei Verbindungspunkten zur Auflage (2) ist.

4. Verformbares Stützelement (1) gemäss Anspruch 2, mit Bändern als Führungselement (5), die jeweils seitlich an der Auflage (2) oder an der Unterseite der Auflage (2) befestigt sind.

5. Verformbares Stützelement (1) gemäss einem der Ansprüche 2 bis 4, **dadurch gekennzeichnet, dass** zur Verformung der Auflage (2) mindestens je ein Aktuator (7) zwischen einem Randelementen (3) und dem Führungselement (5) und unterhalb der Auflage (2) vorhanden ist.

6. Verformbares Stützelement (1) gemäss einem der Ansprüche 2 bis 5, **dadurch gekennzeichnet, dass** das Stützelement (1) einen Boden (6) aufweist, der sich zwischen den beiden Randauflagen (4) erstreckt, und der sich unterhalb des oder der Aktuatoren (7) und dem Führungselement (5) befindet.

7. Verformbares Stützelement (1) gemäss einem der Ansprüche 1 bis 6, **dadurch gekennzeichnet, dass** sich zwischen den biegeweichen Randelementen (3) und den Randauflagen (4) jeweils ein Gelenk (9) befindet.

8. Verformbares Stützelement (1) gemäss einem der Ansprüche 1 bis 7, **dadurch gekennzeichnet, dass** die Aktuatoren (7) ihre Kraft im Übergangsbereich zwischen dem biegesteifen, mittleren Teil (2a) der Auflage (2) und dem biegeweichen Teil (2b) der Auflage (2) einbringen.

9. Verformbares Stützelement (1) gemäss einem der Ansprüche 1 bis 8, **dadurch gekennzeichnet, dass** der biegesteife, mittlere Teil (2a) der Auflage (2) 5- bis 70- mal und vorzugsweise 20- bis 50- mal biegesteifer ist, als der biegeweiche Teil (2b) der Auflage (2).

10. Verformbares Stützelement (1) gemäss einem der Ansprüche 1 bis 9, **dadurch gekennzeichnet, dass** der biegeweiche Teil (2b) der Auflage (2) dünner ist als der biegesteife, mittlere Teil (2a) der Auflage (2), dass der biegeweiche Teil (2b) der Auflage (2) Materialaussparungen aufweist oder dass der biegeweiche Teil (2b) aus einem anderem Material mit geringerer Steifigkeit besteht.

11. Verformbares Stützelement (1) gemäss einem der Ansprüche 1 bis 10, **dadurch gekennzeichnet, dass** der biegesteife, mittlere Teil (2a) 10 bis 50% der Länge der Auflage (2) zwischen den Randelementen (3) umfasst, und um die Mitte der Auflage (2) zentriert ist.

12. Verformbares Stützelement (1) gemäss einem der Ansprüche 1 bis 11, **dadurch gekennzeichnet, dass** das Stützelement (1) einstückig durch Spritzguss hergestellt ist oder die Auflage (2) mit den biegeweichen Randelementen (3) und einem Führungselement (5) verklebt ist.

13. Verformbares Stützelement (1) gemäss einem der Ansprüche 1 bis 12, **dadurch gekennzeichnet, dass** das Stützelement (1) aus unverstärktem oder glasfaserverstärktem Kunststoff hergestellt ist.

14. Verformbares Stützelement (1) gemäss einem der Ansprüche 1 bis 13, **dadurch gekennzeichnet, dass** die Randauflagen (4) ein Profil und eine Arretierungsvorrichtung aufweisen, um mit einer seitlichen Führungsschiene (8) des Liegesystems verbunden zu werden.

15. Verformbares Stützelement (1) gemäss einem der Ansprüche 1 bis 14, **dadurch gekennzeichnet, dass** die Auflage (2) des Stützelements (1) durch die Betätigung des oder der Aktuatoren (7) in eine Wellenform oder in eine nach oben oder unten gerichtete Bewegung verformbar ist

16. Liegesystem bestehend aus einer Anzahl von verformbaren Stützelementen (1) entsprechend einem der vorhergehenden Ansprüche, wobei die Stützelemente (1) nebeneinander angeordnet sind und das Lattenrost des Liegesystems bilden und wobei zwei seitliche Führungsschienen (8) vorhanden sind, an denen jeweils eine Randauflage (4) des Stützelements (1) befestigbar ist.

17. Liegesystem gemäss Anspruch 16, **dadurch gekennzeichnet, dass** ein Führungselement (5) in jedem Stützelement (1) vorhanden ist und das Führungselement (5) von verschiedenen Stützelementen (1) des Liegesystems verschieden ist.

## Claims

1. Deformable support element (1) for use in a bed system, including:
• an elongated resting surface (2) with a flexurally rigid middle portion (2a) and two flexible portions (2b) located each sideways to the flexurally rigid middle part (2a), wherein the resting surface (2) has an upper side and a lower side, two lateral sides and two extremities;
• two edge supports (4);
• flexible edge elements (3), of which respectively one edge element (3) is connected with one end of the resting surface (2), said flexible edge elements (3) allowing a directed movement of the flexible portions (2b) of the resting surface (2) out of an unloaded configuration, in which the edge elements (3) each rest on the edge support (4), when loaded upwards and inwards to the middle portion (2a) of the resting surface (2); and
• one or several actuators (7) that for the purpose of deforming the resting surface (2) is resp. are arrayed between the edge elements (3) and beneath the resting surface (2).

2. Deformable support element (1) according to claim 1, with at least one guide element (5) placed under the flexurally rigid middle portion (2a) of the resting surface and guiding a movement of the flexurally rigid middle portion (2a) during a deformation of the support element (1).

3. Deformable support element (1) according to claim 2, **characterized in that** the guide element (5) is a triangle having a connection point to the resting surface (2) or a spring construction with two connection points to the resting surface (2).

4. Deformable support element (1) according to claim 2, with straps as guide element (5), which are fastened each laterally to the resting surface (2) or to the underside of the resting surface (2).

5. Deformable support element (1) according to one of the claims 2 to 4, **characterized in that** for the purpose of deforming the resting surface (2) at least one actuator (7) each is arrayed between the edge elements and the guide element (5) and beneath the resting surface (2).

6. Deformable support element (1) according to one of the claims 2 to 5, **characterized in that** the support element (1) has a bottom extending between the two edge supports 4 and located below the actuator or actuators (7) and the guide element (5).

7. Deformable support element (1) according to one of the claims 1 to 6, **characterized in that** a joint (9) is provided each between the flexible edge elements (3) and the edge supports (4).

8. Deformable support element (1) according to one of the claims 1 to 7, **characterized in that** the actuators (7) apply their force in the transition zone between the flexurally rigid middle portion (2a) of the resting surface (2) and the flexible portion (2b) of the resting surface (2).

9. Deformable support element (1) according to one of the claims 1 to 8, **characterized in that** the flexurally rigid middle portion (2a) of the resting surface (2) is 5 to 70 times, and preferably 20 to 50 times, more flexurally rigid than the flexible portion of the resting surface (2).

10. Deformable support element (1) according to one of the claims 1 to 9, **characterized in that** the flexible portion of the resting surface (2) is thinner than the flexurally rigid middle portion (2a) of the resting surface (2) or **in that** the flexible portion (2b) of the resting surface (2) has material cutouts or **in that** the flexible portion (2b) is made of another material with lower rigidity.

11. Deformable support element (1) according to one of the claims 1 to 10, **characterized in that** the flexurally rigid middle portion (2a) comprises 10 to 50% of the length of the resting surface (2) between the edge elements (2), and is centered around the middle of the resting surface (2).

12. Deformable support element (1) according to one of the claims 1 to 11, **characterized in that** the support element (1) is made in one piece by injection molding or the resting surface (2) is glued with the flexible edge elements (3) and a guide element (5).

13. Deformable support element (1) according to one of the claims 1 to 12, **characterized in that** the support element (1) is made of unreinforced or glass-fiber reinforced synthetic material.

14. Deformable support element (1) according to one of the claims 1 to 13, **characterized in that** the edge supports (4) have a profile and a blocking device in order to be connected with a lateral guide rail (8) of the bed system.

15. Deformable support element (1) according to one of the claims 1 to 14, **characterized in that** the resting surface (2) of the support element (1) can be deformed in an undulated shape or in a movement directed upwards or downwards by activating the actuator or actuators (7).

16. Bed system comprising a number of deformable support elements (1) according to one of the preceding claims, wherein the support elements (1) are arranged next to one another and form the slatted frame of the bed system and wherein there are two lateral guide rails (8) onto which an edge support (4) of the support element (1) can each be fastened.

17. Bed system according to claim 16, **characterized in that** a guide element (5) is provided in each support element (1) and **in that** the guide element (5) of different support elements (1) of the bed system is different.

## Revendications

1. Elément de soutien déformable (1) à utilisation dans un système de couchage, comprenant:
un support allongé (2) avec une partie centrale rigide en flexion (2a) et deux parties flexibles (2b) situées respectivement latéralement de la partie centrale rigide en flexion (2a), l'élément allongé (2) ayant une face supérieure et une face inférieure, deux faces latérales et deux extrémités;
deux supports de bord (4);
des éléments de bord flexibles (3), un élément de bord (3) de chacun d'eux étant connecté avec une extrémité du support (2), lesquels éléments de bord flexibles (3) permettent aux parties flexibles (2b) du support (2) de se déplacer après contrainte depuis une configuration sans contrainte, dans laquelle les éléments de bord (3) sont en appui respectivement sur les supports de bord (4), vers le haut et vers l'intérieur en direction de la partie centrale (2a) du support (2); et
un ou plusieurs actionneurs (7), agencé(s) entre les éléments de bord (3) et sous le support (2) pour déformer le support (2).

2. Elément de soutien déformable (1) selon la revendication 1, avec au moins un organe de guidage (5) fixé à la face inférieure de la partie centrale rigide en flexion (2a) du support et qui guide un mouvement de la partie centrale rigide en flexion (2a) lors d'une déformation de l'élément de soutien (1).

3. Elément de soutien déformable (1) selon la revendication 2, **caractérisé en ce que** l'organe de guidage (5) est un triangle avec un point de connexion au support (2) ou une construction à ressort avec deux points de connexion au support (2).

4. Elément de soutien déformable (1) selon la revendication 2, avec des courroies comme organe de guidage (5) qui sont fixées respectivement latéralement au support (2) ou sur la face inférieure du support (2).

5. Elément de soutien déformable (1) selon l'une des revendication 2 à 4, **caractérisé en ce que** pour la déformation du support (2), au moins un actionneur (7) chacun est prévu entre un élément de bord (3) et l'organe de guidage (5) et sous le support (2).

6. Elément de soutien déformable (1) selon l'une des revendication 2 à 5, **caractérisé en ce que** l'élément de soutien (1) comprend un fond (6) qui s'étend entre les deux supports de bord (4) et qui se situe sous l'actionneur ou les actionneurs (7) et l'organe de guidage (5).

7. Elément de soutien déformable (1) selon l'une des revendication 1 à 6, **caractérisé en ce qu'**une articulation (9) se trouve chacune entre les éléments de bord flexibles (3) et les supports de bord (4).

8. Elément de soutien déformable (1) selon l'une des revendication 1 à 7, **caractérisé en ce que** les actionneurs (7) exercent leur force dans la zone de transition entre la partie centrale rigide en flexion (2a) du support (2) et la partie flexible (2b) du support (2).

9. Elément de soutien déformable (1) selon l'une des revendication 1 à 8, **caractérisé en ce que** la partie centrale rigide en flexion (2a) du support (2) est 5 à 70 fois et de préférence 20 à 50 fois plus rigide que la partie flexible (2b) du support (2).

10. Elément de soutien déformable (1) selon l'une des revendication 1 à 9, **caractérisé en ce que** la partie flexible (2b) du support (2) est plus mince que la partie centrale rigide en flexion (2a) du support (2), **en ce que** la partie flexible (2b) du support (2) possède des évidements de matériau ou **en ce que** la partie flexible (2b) consiste en un autre matériau de moindre rigidité.

11. Elément de soutien déformable (1) selon l'une des revendication 1 à 10, **caractérisé en ce que** la partie centrale rigide en flexion (2a) comprend 10 à 50% de la longueur du support (2) entre les éléments de bord (3) et est centré autour du milieu du support (2).

12. Elément de soutien déformable (1) selon l'une des revendication 1 à 11, **caractérisé en ce que** l'élément de soutien (1) est réalisé d'une pièce par moulage par injection ou **en ce que** le support (2) est collé avec les éléments de bord flexibles (3) et un organe de guidage (5).

13. Elément de soutien déformable (1) selon l'une des revendication 1 à 12, **caractérisé en ce que** l'élément de soutien (1) est réalisé en matière plastique non-renforcé ou renforcé de fibres de verre.

14. Elément de soutien déformable (1) selon l'une des revendication 1 à 13, **caractérisé en ce que** les supports de bord (4) on un profile et un dispositif de blocage pour être connectés avec un rail de guidage latéral (8) du système de couchage.

15. Elément de soutien déformable (1) selon l'une des revendication 1 à 14, **caractérisé en ce que** le support (2) de l'élément de soutien (1) est déformable par actionnement de l'actionneur ou des actionneurs (7) en forme d'ondulations ou dans un mouvement dirigé vers le haut ou vers le bas.

16. Système de couchage consistant en un nombre d'éléments de soutien déformables (1) selon l'une des revendications précédentes, dans lequel les éléments de soutien (1) sont agencés l'un à côté de l'autre et forment le sommier à lattes du système de couchage et dans lequel deux rails de guidage latéraux (8) sont prévus auxquels respectivement un support de bord (4) de l'élément de soutien (1) peut être fixé.

17. Système de couchage selon la revendication 16, **caractérisé en ce qu'**un organe de guidage (5) est prévu dans chaque élément de soutien (1) et l'organe de guidage (5) est différent des différents éléments de soutien (1) du système de couchage.
